# EUROPÄISCHE PATENTSCHRIFT

(11) **EP 1 327 486 B1**
(45) Veröffentlichungstag und Bekanntmachung des Hinweises auf die Patenterteilung: **09.02.2005**
(21) Anmeldenummer: 02027802.4
(22) Anmeldetag: 12.12.2002
(51) Int. Cl.: B21B 1/18

(54) **Walzwerk zum Walzen von Draht oder Feinseisen**
Rolling mill for rolling wire or small sections
Laminoir pour le laminage de fils ou de petits fers

(30) Priorität: 09.01.2002 DE 10200441
(43) Veröffentlichungstag der Anmeldung: 16.07.2003
(73) Patentinhaber: SMS Meer GmbH, 41069 Mönchengladbach (DE)
(72) Erfinder: Lemke, Jürgen, Dr., 19294 Malliss (DE)
(74) Vertreter: Valentin, Ekkehard

(56) Entgegenhaltungen:
- EP-A- 1 048 367
- DE-B- 1 057 048
- PATENT ABSTRACTS OF JAPAN vol. 1997, no. 11, 28. November 1997 (1997-11-28) -& JP 09 192703 A (SUMITOMO HEAVY IND LTD;KAWASAKI STEEL CORP), 29. Juli 1997 (1997-07-29)

## Beschreibung

Die Erfindung bezieht sich auf ein Walzwerk zum Walzen von Draht oder Feineisen, bei dem die Walzgerüste der Vor- und Zwischenstraße, aufeinanderfolgend abwechselnd horizontale - und vertikale - Walzenpaare aufweisen. Gattungsgemäße Walzwerksanlagen dieser Art (EP 0 313 930) werden durchweg mit einer Kaliberanstichfolge Oval-Rund betrieben, obgleich der Betrieb mit einer Anstichlage Oval-Oval unter anderem Vorteile bei dem Abnahme- und dem Streckungsverhalten des Walzgutstranges mit sich brächte. Der Grund für den Verzicht auf solche Vorteile ist darin zu suchen, daß die Betriebsweise mit einer Kaliberfolge Oval-Rund es erlaubt, mit der Walzenstraße Walzgutstränge unterschiedlicher Runddurchmessergrößen zu walzen, indem der Walzgutstrang innerhalb der Walzenstraße in einer mehr oder weniger großen Anzahl der vorhandenen Walzgerüste geformt wird und, nachdem die gewünschte Rundabmessung erreicht worden ist, die folgenden Walzgerüste der Straße ohne weitere Formbeeinflussung durchläuft und der Weiterverarbeitung zugeführt werden kann.

Der Erfindung liegt die Aufgabe zugrunde, eine Walzenstraße der gattungsgemäßen Art zu schaffen, die es erlaubt, die Vorteile der Betriebsweise mit einer Oval-Oval Kaliberfolge mit denen der Oval-Rund Anordnung der Kaliberfolge zu verbinden.

Diese Aufgabe wird dadurch gelöst, daß dem Ovalkaliber der Walzen eines Walzenpaares jeweils, mit axialem Abstand ein Rundkaliber zugeordnet wird. Dabei können die Rundkaliber dem Ovalkaliber ausgewählter Walzenpaare der Folgereihe Walzenpaare in der Walzenstraße zugeordnet werden. Innerhalb der Folgereihe der Walzenpaare können die Walzenpaare eines ersten Abschnitts jeweils nur ein Kaliber, beginnend mit einem Ovalkaliber, gefolgt abwechselnd jeweils von Ovalkalibem und Rundkalibem aufweisen. Des weiteren kann, wie die Erfindung vorsieht, das letzte der Folgereihe der Walzenpaare der Walzenstraße nur ein Rundkaliber aufweisen. Erfindungsgemäß können weiter das eine und das andere Kaliber eines Walzenpaares durch axiale Querverschiebung der Walzen in die Walzlinie und aus dieser heraus bringbar sein, oder auch durch Querverschiebung der Walzgerüste selbst. Schließlich kann eine, dem jeweiligem Ovalkaliber eines Walzenpaares nachgeordnete, den, aus diesem austretenden Walzstrang wahlweise in das Ovalkaliber bzw. das Rundkaliber des folgenden Walzenpaares führende Lenkvorrichtung vorgesehen werden.

Der wesentlichste, mit der Erfindung erzielbare Vorteil besteht neben der Ausnutzung der Vorteile der Anstichlagen Oval-Oval darin, daß in der so ausgebildeten Walzstraße jedem Walzgerüst der Folgereihe der Walzgerüste ein Zwischenrund für eine anschließende Fertigwalzung erzeugt werden kann. Die Oval-Oval Folge erlaubt wegen der besseren Streckung je nach den Verhältnissen in der Vor- oder Zwischenstraße, mit vergleichsweise weniger Gerüsten auszukommen. Da ggfs. jedes Gerüst der Straße neben dem Ovalkaliber ein Rundkaliber aufweist, steht vergleichsweise eine erheblich größere Zahl von Rundprofilen für die Fertigwalzung zur Verfügung. Diese kann dann ggfs. mit einer kleineren Anzahl von Fertiggerüsten durchgeführt werden.

Weitere Vorteile ergeben sich daraus, daß die Rundkaliber der Walzenpaare bei der erfindungsgemäßen Anordnung weniger stark verschleißen, weil sie nur zur Erzeugung der jeweils benötigten Größe eines Rundprofils beansprucht werden.

Schließlich kann die Gesamtzahl der Walzgerüste einer Walzenstraße sowohl gerade als auch ungerade gewählt werden, während diese Zahl bei der bekannten Oval-Rundkaliberfolge stets eine gerade Zahl sein muß.

Die Erfindung wird anhand der in der Zeichnung dargestellten Ausführungsbeispiele näher erläutert. In der Zeichnung zeigen
- Figur 1: eine Kaliberfolge Oval-Rund in einer Walzenstraße in schematischer Darstellung,
- Figur 2: eine Kaliberfolge Oval-Oval mit parallel dazu verlaufender Kaliberfolge Rund-Rund und
- Figur 3: eine Kaliberfolge, teilweise Oval-Rund, gefolgt von einer Kaliberfolge Oval-Oval mit einer parallel dazu verlaufenden Kaliberfolge Rund-Rund, ebenfalls in schematischer Darstellung

Wie aus Figur 1 zu ersehen, werden vorprofilierte Walzgutstränge WSR bzw. WSQ der Walzenstraße WS I. zugeführt, deren, nicht dargestellte Walzgerüste eine Wechselfolge von Horizontal- und Vertikal-Walzenpaaren 1. H, 2. V, 3. H, 4. V, 5. H, 6. V, 7. H, 8. V aufweisen. Von diesen Walzenpaaren sind die Horizontalwalzenpaare 1. H, 3. H, 5. H, 7. H jeweils mit einem Ovalkaliber und die Vertikalwalzenpaare 2. V, 4. V, 6. V, 8. V jeweils mit einem Rundkaliber ausgestattet.

Das Rund- bzw. Quadratprofil WSR bzw. WSQ des, in das erste Horizontalwalzenpaar 1. H eingeführten Walzgutstrangs und darin zu einem Oval geformt, wird in den folgenden Walzenpaaren abwechselnd jeweils zu einem Rund und wieder zu einem Oval geformt und verläßt die Walzenstraße, vom Vertikalwalzenpaar 8. V geformt als, für die Fertigwalzung bestimmter Rundstab. Diese Kaliberanordnung der Walzenstraße WS I. erlaubt es, den Rundstab je nach den gewünschten Abmaßen jeweils, immer nach seinem Durchgang durch eines der Vertikalwalzenpaare 2. V bis 8. V bei Leerdurchgang durch die anschließenden Walzenpaare aus der Walzenstraße auszubringen und der Weiterverarbeitung zuzuführen.

Aus Figur 2 geht hervor, daß der vorprofilierte Walzgutstrang WSR bzw. WSQ einer Walzenstraße WS 11. zugeführt wird, deren, nicht dargestellte Walzgerüste eine Folge von Horizontal- und Vertikalwalzenpaaren 1. H, 2. V, 3. H, 4. V, 5. H, 6. V, 7. H, 8. V aufweisen. Diese Walzenpaare sind, bis auf das erste und letzte Walzenpaar 1. H. und 8. V sämtlich mit horizontal bzw. vertikal liegenden Ovalkalibem und, axial versetzt neben diesen angeordneten Rundkalibern ausgestattet. Das letzte der Walzenpaare weist hinter dieser Folge von Ovalkalibem ein Rundkaliber auf. Die, mit diesen beiden nebeneinander liegenden Kalibern ausgestatteten, nicht dargestellten Walzenpaare 2. V, 3. H, 4. V, 5. H, 6. V, und 7. H lassen sich auf nicht dargestellte Weise in Richtung des Doppelpfeils P1 quer zu der mit einem Pfeil WL angedeuteten Walzlinie in diese hinein und aus dieser heraus verschieben. Statt dessen können auch in Richtung dieser Walzlinie WL jeweils hinter den Ovalkalibem nicht dargestellte, mit Schrägpfeilen angedeutete Leitvorrichtungen angeordnet werden, die den aus diesen Kalibern austretenden Anfang des Walzgutstrangs in das, neben dem folgenden Ovalkaliber liegende Rundkaliber lenken.

Anders als bei der Anordnung nach Figur 1, bei der der Rundstab nur nach einem Durchgang durch eines der Rundkaliber der Kaliberfolge aus dem Formprozeß herausgenommen und den Weiterverarbeitungsvorrichtungen zugeführt werden kann, ist es hier möglich den Walzstab hinter jedem der Ovalkaliber in einen Rundstab zu formen und den Weiterverarbeitungseinrichtungen zuzuführen.

Die Anordnung nach Figur 3 unterscheidet sich von der nach Figur 2 dadurch, daß die ersten Walzenpaare der Walzenstraße WS III. der Anordnung nach Figur 1 entsprechend und die anschließenden Walzenpaare der Folge der Anordnung nach Figur 2.

### Bezugszeichenverzeichnis

- WSR: Walzgutstrang (Rund)
- WSQ: Walzgutstrang (Quartrad)
- WS 1: Walzenstraße
- WS 2: Walzenstraße
- WS 3: Walzenstraße
- 1. H: Horizontalwalzenpaar
- 3. H: Horizontalwalzenpaar
- 5. H: Horizontalwalzenpaar
- 7. H: Horizontalwalzenpaar
- 2. V: Vertikalwalzenpaar
- 4. V: Vertikalwalzenpaar
- 6. V: Vertikalwalzenpaar
- 8. V: Vertikalwalzenpaar
- P 1: Doppelpfeil
- WL: Pfeil (Walzlinie)

## Patentansprüche

1. Walzwerk zum Walzen von Draht oder Feineisen, bei dem die Walzgerüste der Vor- und Zwischenstraße (WSI, WSII, WSIII) aufeinanderfolgend, abwechselnd horizontale und vertikale Kaliberwalzenpaare (1H, 2V, 3H, 4V, 5H, 6V, 7H, 8V) aufweisen,
**dadurch gekennzeichnet,**
**daß** den mit einem Ovalkaliber ausgestatteten Kaliberwalzenpaaren jeweils, mit axialem Abstand ein Rundkaliber zugeordnet ist.

2. Walzwerk nach Anspruch 1,
**dadurch gekennzeichnet,**
**daß** die Rundkaliber den Ovalkalibem ausgewählter Walzenpaare der Folgereihe der Walzenpaare in der Walzenstraße zugeordnet sind.

3. Walzwerk nach Anspruch 1,
**dadurch gekennzeichnet,**
**daß** innerhalb der Folgereihe der Walzenpaare die Walzenpaare eines ersten Abschnitts jeweils nur ein Kaliber, beginnend mit einem Ovalkaliber, gefolgt abwechselnd von jeweils Ovalkalibern und Rundkalibem aufweisen.

4. Walzwerk nach Anspruch 3,
**dadurch gekennzeichnet,**
**daß** das, jeweils letzte der Folgereihe der Walzenpaare der Walzenstraße nur ein Rundkaliber aufweist.

5. Walzwerk nach Anspruch 1,
**dadurch gekennzeichnet,**
**daß** das eine und das andere der beiden Kaliber eines Walzenpaares durch axiale Querverschiebung der Walzen oder (durch Querverschiebung) der Walzgerüste in die Walzlinie und aus dieser heraus bringbar sind.

6. Walzenstraße nach Anspruch 1,
**gekennzeichnet durch,**
eine, dem jeweiligen Ovalkaliber eines Walzenpaares nachgeordnete, den, aus diesem austretenden Walzgutstrang wahlweise in das Ovalkaliber bzw. das Rundkaliber des folgenden Walzenpaares führende Lenkvorrichtung.

## Claims

1. A rolling mill for rolling wire or small sections, in which the roll stands of the blooming and the intermediate train (WSI, WSII, WSIII) contain, in alternating succession, horizontal and vertical grooved roll pairs (1H, 2V, 3H, 4V, 5H, 6V, 7H, 8V),
**characterized in that**
a round pass is respectively assigned and axially spaced apart from the grooved roll pairs with an oval pass.

2. The rolling mill according to Claim 1,
**characterized in that**
the round passes are assigned to the oval passes of selected roll pairs of the downstream row of roll pairs in the roll train.

3. The rolling mill according to Claim 1,
**characterized in that**
within the downstream row of roll pairs, the roll pairs of a first section only have one respective pass, namely beginning with an oval pass that is alternately followed by oval passes and round passes, respectively.

4. The rolling mill according to Claim 3,
**characterized in that**
the respectively last roll pair of the downstream row of roll pairs of the roll train only has a round pass.

5. The rolling mill according to Claim 1,
**characterized in that**
one and the other of the two passes of a roll pair can be moved into and out of the rolling line by means of an axial transverse displacement of the rolls or (a transverse displacement) of the roll stands.

6. The roll train according to Claim 1,
**characterized in that**
a guiding device is arranged downstream of the respective oval pass of a roll pair and selectively directs the rolling stock emerging therefrom into the oval pass or the round pass of the following roll pair.

## Revendications

1. Laminoir pour le laminage de fil métallique ou de fer fin, dans lequel les cages de laminoir du train préalable et intermédiaire (WSI, WSII, WSIII) présentent des paires de rouleaux à calibre successives alternativement verticales et verticales (1H, 2V, 3H, 4V, 5H, 6V, 7H, 8V),
**caractérisé en ce que**
aux paires de rouleaux à calibre équipées d'un calibre ovale est respectivement associé à distance axiale un calibre rond.

2. Laminoir selon la revendication 1,
**caractérisé en ce que**
les calibres ronds sont associés aux calibres ovales de paires de rouleaux sélectionnées de la rangée suivante de paires de rouleaux dans le train de laminoir.

3. Laminoir selon la revendication 1,
**caractérisé en ce que**
dans la rangée suivante de paires de rouleaux, les paires de rouleaux d'une première section présentent respectivement un seul calibre, en commençant par un calibre ovale, suivi alternativement de calibres ovales et de calibres ronds respectivement.

4. Laminoir selon la revendication 3,
**caractérisé en ce que**
la dernière respective de la rangée suivante de paires de rouleaux du train de laminoir ne présente qu'un calibre rond.

5. Laminoir selon la revendication 1,
**caractérisé en ce que**
l'un et l'autre des deux calibres d'une paire de rouleaux peuvent être mis dans la ligne de laminage et en être retirés par décalage transversal axial des rouleaux ou (par décalage transversal) des cages de laminoir.

6. Laminoir selon la revendication 1,
**caractérisé par**
un dispositif de direction subordonné au calibre ovale respectif d'une paire de rouleaux, guidant la barre de produit laminé en sortant au choix dans le calibre ovale ou le calibre rond de la paire de rouleaux suivante.
